# FASCICULE DE BREVET EUROPEEN

(11) **EP 3 266 723 B1**
(45) Date de publication et mention de la délivrance du brevet: **31.07.2019**
(21) Numéro de dépôt: 17151226.2
(22) Date de dépôt: 12.01.2017
(51) Int. Cl.: B65D 5/72, B65D 83/02, B65D 85/10

(54) **BOÎTIER DISTRIBUTEUR DE TUBES POUR CIGARETTES**
AUSGABEBEHÄLTER VON ZIGARETTENHÜLSEN
HOUSING FOR DISPENSING CIGARETTE TUBES

(30) Priorité: 05.07.2016 FR 1656436
(43) Date de publication de la demande: 10.01.2018
(73) Titulaire: Republic Technologies (NA) LLC, Glenview, IL 60025 (US)
(72) Inventeur: PARCEVAUX, Philippe, 66330 Cabestany (FR)
(74) Mandataire: Regimbeau

(56) Documents cités:
- EP-A1- 1 138 607
- WO-A2-02/30764
- DE-U1- 8 611 045
- DE-U1- 9 006 550
- US-A1- 2004 182 880

## Description

La présente invention concerne le domaine des boîtiers distributeurs de tubes pour cigarettes.

On connaît la pratique de mise à disposition de tubes pour cigarettes constitués de tubes formés de papier à cigarettes et généralement d'un filtre, s'apparentant à une cigarette vide. Chaque consommateur peut remplir librement chaque tube avec du tabac choisi selon son goût.

A cette fin, il est proposé des boîtes 10 distributeurs de tubes telles qu'illustrées sur les figures 1 et 2 annexées dans lesquelles les tubes 100 sont placés à plat par rangées successives de 20 à 25 tubes environ. Les boîtes 10 contiennent généralement 100, 200, 300 tubes ou plus. Elles s'ouvrent communément en actionnant le couvercle 40 qui donne accès à la première rangée de tubes 100.

De façon connue soit, les boîtes distributeurs 10 connues de l'état de la technique représentées sur les figures 1 et 2 annexées comprennent un fond, quatre parois latérales 30 et un couvercle 40 articulé sur l'une des parois latérales 30.

Généralement le couvercle 40 est équipé, sur son bord opposé à son articulation, d'un rabat ou languette de fermeture 42 coopérant avec une découpe ou logement 39 formé dans la paroi avant 30. Une telle languette de fermeture 42 et le logement complémentaire 39 peuvent faire l'objet de nombreux modes de réalisation. Ils n'ont été illustrés que schématiquement sur les figures annexées.

Pour ouvrir les boîtes 10 du type connu illustré sur les figures 1 et 2 annexées, l'utilisateur émet une pression sur le côté avant 30 de la boîte et sur le couvercle 40 pour dégager la languette de fermeture 42 de son logement 39.

Cependant, l'utilisation des boîtiers 10 connus n'est pas exempte de problèmes.

En particulier, il est constaté fréquemment qu'une telle pression pour ouvrir la boîte peut occasionner des dommages aux tubes 100 ce qui les rend inutilisables.

La pression peut également éjecter quelques tubes 100 hors de la boîte 10. Il est ensuite mal aisé de les replacer proprement et de refermer la boîte 10.

Ce problème arrive le plus fréquemment à la première ouverture mais peut aussi survenir aux ouvertures suivantes.

Dans ce contexte, la présente invention a pour objectif de perfectionner les boîtiers distributeurs de tubes pour cigarettes, connus de l'état de la technique.

Un objectif de l'invention est en particulier de permettre une ouverture facile et une refermeture également aisée des boîtes.

Un autre objectif de l'invention est de proposer des moyens qui limitent le risque de détérioration des articles.

Les objectifs précités sont atteints dans le cadre de la présente invention grâce à un boîtier distributeur du type défini en revendication 1 annexée.

D'autres caractéristiques, buts et avantages de la présente invention apparaîtront à la lecture de la description détaillée qui va suivre, et en regard des dessins annexés, donnés à titre d'exemple non limitatif et sur lesquels :
- les figures 1 et 2 précédemment décrites représentent schématiquement une boîte distributeur de tubes pour cigarettes connue de l'état de la technique en position fermée et respectivement en position ouverte,
- la figure 3 représente une vue similaire à la figure 1 d'un boîtier distributeur conforme à la présente invention,
- la figure 4 représente une vue similaire du boîtier distributeur conforme à la présente invention dans une position préférentielle d'utilisation,
- les figures 5 et 6 représentent deux vues en perspective du même boîtier distributeur conforme à la présente invention, en position ouverte de la languette permettant l'accès aux articles, et
- les figures 7 et 8 représentent des vues similaires illustrant schématiquement l'extraction d'un tube pour cigarettes hors de la boîte grâce à l'ouverture de la languette conforme à l'invention.

On retrouve sur les figures 3 et suivantes qui illustrent un boîtier 200 distributeur de tubes pour cigarettes 100, conforme à la présente invention, un boîtier dont la structure générale première est connue de l'homme de l'art et comprend un fond 220 relié à quatre parois de corps 230 et un couvercle 240. Les quatre parois de corps sont respectivement parallèles et perpendiculaires entre elles deux à deux. Trois de ces parois sont visibles sur les figures annexées : une paroi avant 231 et deux parois latérales opposées 232 et 233 (la paroi arrière opposée à la paroi avant 231 n'est pas visible sur les figures).

Les parois de corps 230 sont reliées entre elles par des arêtes perpendiculaires au fond 220, référencées 234, 235, 236 et 237 sur les figures annexées.

Les quatre parois de corps 230 s'étendent perpendiculairement au fond 220. Le fond 220 est relié aux parois de corps 230 par des arêtes respectives parallèles et orthogonales entre elles deux à deux dont l'arête avant 222 et les arêtes latérales 224 et 226 illustrées sur les figures annexées reliant respectivement le fond 220 à la paroi avant 231 et aux parois latérales 232 et 233.

Le couvercle 240 est articulé sur la paroi arrière autour d'une arête 241 parallèle à l'arête 222 précitée. De façon connue en soit, et comme indiqué précédemment au regard des figures 1 et 2, le couvercle 240 comprend un rabat ou languette de fermeture 242 adapté pour coopérer avec une découpe ou logement 239 prévu dans la paroi avant 231 pour maintenir le couvercle 240 en position fermée par coopération entre la languette 242 et le logement 239 comme illustré sur la figure 3.

Là encore, la languette de fermeture 242 et le logement ou découpe complémentaire 239 sont illustrés schématiquement sur les figures annexées. En pratique, la languette de fermeture 242 et le logement ou découpe 239 peuvent faire l'objet de nombreuses variantes de réalisation connues de l'homme de l'art.

La présence d'un couvercle 240 adapté pour être alternativement ouvert et fermé permet essentiellement le remplissage de la boîte 200 en tubes pour cigarettes 100. La présence et l'utilisation de ce couvercle 240 reste par ailleurs non utile dans le cadre de l'invention.

Comme on le voit en effet sur les figures 3 et suivantes, selon l'invention, le boîtier 200 comprend en outre une languette 270 délimitée par une découpe 250. La découpe 270 est adaptée pour délimiter une languette 270 articulée sur un élément de paroi du boitier 200, dans un angle ou coin de celui-ci pour permettre après rupture de la prédécoupe 250, d'ouvrir le boîtier 200 au niveau de la languette 270 afin d'accéder aux articles 100 tout en autorisant la refermeture du boîtier 200 par replacement de la languette 270 dans sa position initiale fermée.

Comme indiqué précédemment, selon l'invention, la prédécoupe 250 est placée au niveau d'un angle de boîtier 200, de préférence sur un angle opposé au couvercle 240 et plus précisément encore de préférence au niveau de la paroi avant 231 et du fond 220.

Selon l'invention, la découpe 250 est adaptée pour délimiter une ailette 270 en L constituée de deux ailes 272, 274 perpendiculaires entre elles. Les deux ailes 272, 274 sont reliées par une ligne 273 qui coïncide à l'origine avec une arête du boîtier, de préférence l'arête inférieure avant 222 qui relie le fond 220 à la paroi avant 231.

L'aile 272 est formée sur le fond 220.

L'aile 274 est formée dans la paroi avant 231.

La découpe 250 est une découpe dont le contour correspond globalement à un C. La languette 270 est ainsi articulée sur le fond 220 autour d'une ligne rectiligne 275 parallèle à l'arête avant 222.

L'arête d'articulation 275 de la languette 270 sur le fond 220 est de préférence formée d'une ligne de faiblesse dans l'épaisseur du fond 220, par exemple par écrasement localisé de la matière constituant le fond 220 au niveau de cette ligne d'articulation 275 afin d'opérer une réduction d'épaisseur de la paroi composant le fond 220 au niveau de cette ligne 275.

La prédécoupe 250 est de préférence constituée de lignes de découpe non continues, isolées entre elles bien qu'alignées. Une partie de la prédécoupe 250 coïncide, comme on le voit à l'examen des figures annexées, avec des arêtes du boîtier 200, de préférence l'arête 224 reliant le fond 220 à la paroi latérale 232 et l'arête 222 reliant le fond 220 à la paroi avant 231.

Plus précisément encore, la découpe 250 est ainsi délimitée par deux lignes rectilignes 252, 254 parallèles entre elles. L'une de ces lignes 252 comprend deux tronçons qui s'étendent parallèlement aux arêtes 224 et 234 reliant respectivement le fond 220 à la paroi latérale 232 et la paroi avant 231 à la paroi latérale 232, à distance de ces arêtes 224, 234. L'autre ligne 254 comprend deux tronçons qui coïncident avec une partie des arêtes précitées 224, 234 reliant respectivement le fond 220 à la paroi latérale 232 et la paroi latérale 232 à la paroi avant 231.

La prédécoupe 250 comprend par ailleurs un segment 256 incurvé, de préférence en secteur de cercle reliant les extrémités des lignes 252, 254 opposées à l'articulation 275. Le segment 256 s'étend comme les extrémités des lignes 252, 254 opposées à la ligne d'articulation 275 dans la paroi avant 231. Ce segment 256 délimite une languette 270 convexe et par conséquent, une ouverture complémentaire formée dans le boîtier concave.

La largeur L1 de la languette 270 séparant les deux tronçons rectilignes 252, 254 de la prédécoupe 250 parallèles entre eux est supérieure à la section des articles 100, de préférence supérieure à deux fois cette section. Typiquement, la largeur L1 de la languette 270 est de l'ordre de grandeur de 2,5 fois le diamètre des tubes pour cigarettes 100. Ainsi selon l'invention, la largeur L1 de la languette 270 est de préférence comprise entre 10 et 30 mm, de préférence comprise entre 15 et 25 mm et très avantageusement de l'ordre de 20 mm.

De même, la longueur L2 de l'aile d'extrémité 274 de la languette 270 formée dans la paroi avant 231 est supérieure à la section des articles 100, de préférence supérieure à deux fois cette section et très avantageusement de l'ordre de 2,5 fois cette section. En d'autres termes, la longueur L2 est de préférence de l'ordre de 2,5 fois le diamètre des tubes pour cigarettes.

Dans le cadre de l'invention, la longueur L2 est ainsi de préférence comprise entre 10 et 30 mm, avantageusement 15 et 25 mm et très préférentiellement de l'ordre de 20 mm. La longueur L2 est considérée entre le sommet du segment incurvé 256 et la ligne d'articulation 273 qui coïncide avec l'arête 222.

La distance L3 reliant la ligne d'articulation 275 de la languette 270 et l'arête avant 222, laquelle longueur L3 correspond à la longueur de l'aile 272 de la languette adjacente à la zone d'articulation 275, est de préférence égale à environ la moitié de la longueur des bouts filtres, soit typiquement comprise entre 5 et 20 mm et très avantageusement de l'ordre de 10 mm.

Le rayon de courbure du segment incurvé 256 est de préférence égal à la moitié de la largeur L1.

Dans le cadre de l'invention, il est par ailleurs prévu de préférence des moyens permettant de refermer la languette 270 en replaçant celle-ci en position fermée sur le boîtier 200. Les moyens précités sont de préférence formés par un bord de la découpe 250 non strictement rectiligne après ouverture de la languette 270. Un tel bord non strictement rectiligne peut être obtenu par une prédécoupe 250 discontinue. Les zones de la ligne de prédécoupe qui ne correspondent pas à l'origine à une découpe complète de la matière constituant le boîtier 100 dans son épaisseur constitue ainsi une matière qui est arrachée lors de l'ouverture de la languette 270 et génère de légères saillies localisées constituant des moyens d'accrochage de la languette 270 sur le corps du boîtier 100 lors du repositionnement de la languette 270.

Comme on le voit sur les figures annexées notamment les figures 5, 6, 7 et 8, dans le cadre de l'invention, la prédécoupe 250 et donc la languette 270 sont placées du côté du filtre 110 des tubes pour cigarettes 100.

A cette fin, les tubes sont placés dans le boîtier 200 avec leur filtre 110 adjacent à la paroi avant 231 et ceci en s'étendant perpendiculairement à la paroi avant 231, c'est-à-dire parallèlement au fond 220 et aux parois latérales 232 et 233.

Le boîtier 200 peut être réalisé en tout matériau approprié propre à réaliser une découpe 250 et l'isolement d'une languette 270. Selon l'invention, le boîtier 200 est réalisé de préférence en carton.

Le boîtier 200 peut en variante être réalisé en matière composite.

Bien entendu, la présente invention n'est pas limitée au mode de réalisation qui vient d'être décrit, mais s'étend à toutes variantes de son esprit.

Comme on le voit sur les figures 4 et suivantes, le boîtier 200 conforme à la présente invention est de préférence utilisé en positionnant le boîtier 200 en appui sur un support horizontal par sa face latérale 232 de plus petites dimensions, adjacente à la découpe 250. L'invention permet ainsi, par simple gravité, un écoulement de la quasi-totalité des tubes 100 sans manipulation particulière. Pour accéder aux derniers tubes 100, le boîtier 200 conforme à l'invention peut, le cas échéant, être légèrement incliné en équilibre sur son arête 224 de sorte que la languette 270 soit située au point le plus bas du boîtier distributeur.

Le système conforme à la présente invention qui comprend une ouverture prédécoupée dans un angle du coté avant du boîtier permet d'ouvrir le boîtier sans émettre une pression sur les tubes 100.

Le positionnement de la prédécoupe 250 du côté du filtre 110 permet de ne pas détériorer les tubes 100 lors de leur préhension.

L'utilisation d'une languette 270 refermable permet d'éviter que les tubes 100 restant ne sortent seuls après la première utilisation.

## Revendications

1. Boîtier distributeur de tubes pour cigarettes, **caractérisé en ce qu'**il comprend une prédécoupe (250) adaptée pour délimiter une languette (270) articulée sur une paroi (220) du boîtier, dans un angle de celui-ci, pour permettre après rupture de la prédécoupe (250) d'ouvrir le boîtier (200) au niveau de la languette (270) pour accéder aux articles (100), tout en autorisant la refermeture du boîtier par replacement de la languette (270) dans sa position initiale fermée, dans lequel la languette (270) est articulée sur le fond (220) du boîtier autour d'une ligne (275) parallèle à une arête (222) du boîtier et la languette (270) est formée d'un L comprenant deux ailes (272, 274) perpendiculaires formées sur deux parois adjacentes (220, 231) du boîtier et la découpe (250) est délimitée par deux lignes rectilignes (252,254) parallèles entre elles, l'une de ces lignes (252) comprend deux tronçons qui s'étendent parallèlement aux arêtes (224,234) reliant respectivement le fond (220) à une paroi latérale (232) et la paroi avant (231) à la paroi latérale (232) à distance de ces arêtes (224, 234), l'autre ligne (254) comprenant deux tronçons qui coïncident avec une partie des arêtes précitées (224, 234) reliant respectivement le fond (220) à la paroi latérale (232) et la paroi latérale (232) à la paroi avant (231).

2. Boîtier selon la revendication 1, **caractérisé par le fait que** la prédécoupe (250) est formée sur un angle du boîtier opposé à un couvercle (240).

3. Boîtier selon l'une des revendications 1 ou 2, **caractérisé par le fait que** la prédécoupe (250) comprend des lignes parallèles à des arêtes (224, 234) du boîtier.

4. Boîtier selon l'une des revendications 1 à 3, **caractérisé par le fait que** la ligne (275) parallèle à une arête (222) du boîtier formant articulation pour la languette est formée d'une ligne de faiblesse.

5. Boîtier selon l'une des revendications 1 à 4, **caractérisé par le fait que** la ligne de prédécoupe (250) comprend deux tronçons (252, 254) parallèles entre eux dont l'un coïncide avec des arêtes (224, 234) du boîtier.

6. Boîtier selon l'une des revendications 1 à 5, **caractérisé par le fait que** la prédécoupe (250) comprend un tronçon d'extrémité arrondi, de préférence en secteur de cercle.

7. Boîtier selon l'une des revendications 1 à 6, comprenant une pluralité de tubes pour cigarette (100), **caractérisé par le fait que** la largeur de la languette (270) et l'amplitude de celle-ci sur la face avant (231) du boîtier sont supérieures à la section transversale des tubes pour cigarettes, de préférence supérieures à deux fois le diamètre des tubes pour cigarettes, très avantageusement de l'ordre de 2,5 fois le diamètre des tubes pour cigarettes, soit compris entre 10 et 30 mm, préférentiellement entre 15 et 25 mm et très avantageusement de l'ordre de 20 mm.

8. Boîtier selon l'une des revendications 1 à 7, comprenant une pluralité de tubes pour cigarette (100), **caractérisé par le fait que** la languette (270) est articulée sur une paroi du boîtier, de préférence le fond (220) du boîtier, à une distance d'une arête (222) de l'ordre de la moitié de la longueur d'un filtre, soit de préférence entre 5 et 20 mm et très avantageusement de l'ordre de 10 mm.

9. Boîtier selon l'une des revendications 1 à 8, **caractérisé par le fait qu'**il comprend des moyens permettant de refermer la languette (270) constitués d'un bord prédécoupé (250) non strictement rectiligne, formé par exemple et de préférence d'une prédécoupe discontinue.

## Patentansprüche

1. Behälter für die Ausgabe von Hülsen für Zigaretten, **dadurch gekennzeichnet, dass** er einen Vorausschnitt (250) umfasst, der geeignet ist, eine an einer Wand (220) des Behälters an einer Ecke desselben angelenkte Lasche (270) zu begrenzen, um, nach Bruch des Vorausschnitts (250), den Behälter (200) im Bereich der Lasche (270) zu öffnen, um zu den Artikeln (100) zu gelangen, bei Gestattung des Wiederverschließens des Behälters durch Wiederplatzieren der Lasche (270) in ihre geschlossenen Ausgangsposition, in welcher die Lasche (270) auf dem Boden (220) des Behälters um eine zu einer Kante (222) des Behälters parallele Linie (275) angelenkt ist und die Lasche (270) von einem L gebildet ist, das zwei senkrechte Flügel (272, 274) umfasst, die auf zwei benachbarten Wänden (220, 231) des Behälters ausgebildet sind und der Ausschnitt (250) von zwei zueinander parallelen geraden Linien (252, 254) begrenzt ist, wobei eine dieser Linien (252) zwei Abschnitte umfasst, die sich parallel zu den Kanten (224, 234) erstrecken, welche jeweils den Boden (220) mit einer Seitenwand (232) und die vordere Wand (231) mit der Seitenwand (232) beabstandet von diesen Kanten (224, 234) verbinden, wobei die andere Linie (254) zwei Abschnitte umfasst, die mit einem Teil der vorgenannten Kanten (224, 234) zusammenfällt, welche jeweils den Boden (220) mit der Seitenwand (232) und die Seitenwand (232) mit der vorderen Wand (231) verbinden.

2. Behälter nach Anspruch 1, **dadurch gekennzeichnet, dass** der Vorausschnitt (250) auf einer Ecke des Behälters gegenüber einem Deckel (240) gebildet ist.

3. Behälter nach einem der Ansprüche 1 oder 2, **dadurch gekennzeichnet, dass** der Vorausschnitt (250) zu Kanten (224, 234) des Behälters parallele Linien umfasst.

4. Behälter nach einem der Ansprüche 1 bis 3, **dadurch gekennzeichnet, dass** die zu einer Kante (222) des Behälters, welche für die Lasche das Gelenk bildet, parallele Linie (275) von einer Schwächungslinie gebildet ist.

5. Behälter nach einem der Ansprüche 1 bis 4, **dadurch gekennzeichnet, dass** die Linie des Vorausschnitts (250) zwei zueinander parallel Abschnitte (252, 254) umfasst, von denen einer mit Kanten (224, 234) des Behälters zusammenfällt.

6. Behälter nach einem der Ansprüche 1 bis 5, **dadurch gekennzeichnet, dass** der Vorausschnitt (250) einen abgerundeten, vorzugsweise kreisausschnittförmigen Endabschnitt umfasst.

7. Behälter nach einem der Ansprüche 1 bis 6, umfassend eine Vielzahl von Hülsen für Zigaretten (100), **dadurch gekennzeichnet, dass** die Breite der Lasche (270) und die Amplitude derselben auf der Vorderseite (231) des Behälters größer als der Querschnitt der Hülsen für Zigaretten, vorzugsweise zweimal größer als der Durchmesser der Hülsen für Zigaretten, in sehr vorteilhafter Weise zirka 2,5 Mal größer als der Durchmesser der Hülsen für Zigaretten sind, also zwischen 10 und 30 mm, vorzugsweise zwischen 15 und 25 mm liegen und in sehr vorteilhafter Weise zirka 20 mm betragen.

8. Behälter nach einem der Ansprüche 1 bis 7, umfassend eine Vielzahl von Hülsen für Zigaretten (100), **dadurch gekennzeichnet, dass** die Lasche (270) an einer Wand des Behälters, vorzugsweise dem Boden (220) des Behälters in einem Abstand von einer Kante (222) von zirka der Hälfte der Länge eines Filters, also vorzugsweise zwischen 5 und 20 mm in sehr vorteilhafter Weise von zirka 10 mm angelenkt ist.

9. Behälter nach einem der Ansprüche 1 bis 8, **dadurch gekennzeichnet, dass** er Mittel umfasst, die erlauben, die Lasche (270), gebildet von einem nicht ganz geraden vorgeschnittenen Rand (250), der beispielsweise und vorzugsweise von einem diskontinuierlichen Vorausschnitt gebildet ist, wieder zu verschließen.

## Claims

1. A cigarette tube dispenser housing, **characterized in that** it comprises a precut (250) adapted to delimit a tab (270) hinged on a wall (220) of the housing, at an angle thereof, in order to allow, after breaking of the precut (250), opening the housing (200) at the tab (270) to access to the articles (100), while allowing the reclosing of the housing by replacement of the tab (270) in its closed initial position, wherein the tab (270) is hinged on the bottom (220) of the housing around a line (275) parallel to a ridge (222) of the housing and the tab (270) has the shape of an L comprising two perpendicular wings (272, 274) formed on two adjacent walls (220, 231) of the housing and the cutout (250) is delimited by two straight lines (252, 254) parallel to each other, one of these lines (252) comprises two portions that extend parallel to the ridges (224, 234) connecting respectively the bottom (220) to a side wall (232) and the front wall (231) to the side wall (232) at a distance from these ridges (224, 234), the other line (254) comprises two portions that coincide with a part of the abovementioned ridges (224, 234) connecting respectively the bottom (220) to the side wall (232) and the side wall (232) to the front wall (231).

2. The housing according to claim 1, **characterized by** the fact that the precut (250) is formed at an angle of the housing opposite to a cover (240) .

3. The housing according to any of claims 1 or 2, **characterized by** the fact that the precut (250) comprises lines parallel to ridges (224, 234) of the housing.

4. The housing according to any of claims 1 to 3, **characterized by** the fact that the line (275) parallel to a ridge (222) of the housing forming a hinge for the tab is formed of a line of weakness.

5. The housing according to any of claims 1 to 4, **characterized by** the fact that the precut line (250) comprises two portions (252, 254) parallel to each other, one of which coincides with ridges (224, 234) of the housing.

6. The housing according to any of claims 1 to 5, **characterized by** the fact that the precut (250) comprises a rounded end portion, preferably in a circle sector.

7. The housing according to any of claims 1 to 6, comprising a plurality of cigarette tubes (100), **characterized by** the fact that the width of the tab (270) and the amplitude thereof on the front face (231) of the housing are greater than the cross section of the cigarette tubes, preferably greater than twice the diameter of the cigarette tubes, very advantageously in the order of 2.5 times the diameter of the cigarette tubes, namely comprised between 10 and 30 mm, preferably between 15 and 25 mm and very advantageously in the order of 20 mm.

8. The housing according to any of claims 1 to 7, comprising a plurality of cigarette tubes (100), **characterized by** the fact that the tab (270) is hinged on a wall of the housing, preferably the bottom (220) of the housing, at a distance from a ridge (222) in the order of half the length of a filter, namely preferably between 5 and 20 mm and very advantageously in the order of 10 mm.

9. The housing according to any of claims 1 to 8, **characterized by** the fact that it comprises means for reclosing the tab (270) that consist of a precut edge (250) not strictly straight and formed for example and preferably of a discontinuous precut.
